# EUROPÄISCHE PATENTSCHRIFT

(11) **EP 3 474 632 B1**
(45) Veröffentlichungstag und Bekanntmachung des Hinweises auf die Patenterteilung: **15.07.2020**
(21) Anmeldenummer: 17197293.8
(22) Anmeldetag: 19.10.2017
(51) Int. Cl.: H05B 45/37

(54) **SCHALTUNGSANORDNUNG ZUM ERZEUGEN EINER REFERENZSPANNUNG FÜR DIE STROMVERSORGUNG EINER LED-ANORDNUNG**
CIRCUIT ASSEMBLY FOR GENERATING A REFERENCE VOLTAGE FOR THE POWER SUPPLY OF A LED ARRANGEMENT
CIRCUIT PERMETTANT DE GÉNÉRER UNE TENSION DE RÉFÉRENCE POUR L'ALIMENTATION ÉLECTRIQUE D'UN DISPOSITIF LED

(43) Veröffentlichungstag der Anmeldung: 24.04.2019
(73) Patentinhaber: ZKW Group GmbH, 3250 Wieselburg (AT)
(72) Erfinder: Guth, Christian, 7433 Mariasdorf (AT); Graf, Harald, 2732 Würflach (AT)
(74) Vertreter: Patentanwaltskanzlei Matschnig & Forsthuber OG

(56) Entgegenhaltungen:
- US-A1- 2009 201 067
- US-A1- 2014 210 361
- US-A1- 2014 218 953

## Beschreibung

Die Erfindung bezieht sich auf eine Schaltungsanordnung zum Erzeugen einer Referenzspannung für die Stromversorgung einer LED-Anordnung, wobei die Stromversorgung ausgehend von einer Eingangsspannung einen Speisestrom für die LED-Anordnung liefert, welcher durch die Höhe der Referenzspannung bestimmt wird. Schaltungsanordnungen dieser Gattung sind in einer Vielzahl bekannt und werden in Stromversorgungen für LED-Anordnungen, meist Serienschaltungen von LEDs, eingesetzt. Speziell auf dem Gebiet der KFZ-Beleuchtungstechnik ist eine hohe Konstanz der Leuchtdichte von LED-Anordnungen gewünscht bzw. durch Vorschriften gefordert, wobei vor allem die Abhängigkeit des durch die Anordnung fließenden Stroms von Schwankungen der Eingangsspannung, meist die Spannung der KZF-Batterie, und der Temperatur der LED-Anordnung berücksichtigt und außerdem zu hohe LED-Temperaturen vermieden werden sollen.

Zur Lösung dieser Probleme sind unterschiedliche Schaltungsanordnungen bekannt geworden. Beispielsweise beschreibt die JP 2007280458 A eine Schaltungsanordnung zum Erzeugen einer Referenzspannung, welche von einer Eingangsspannung und der Temperatur abhängig ist. Dabei erzeugt eine erste Schaltung einen von der Eingangsspannung abhängigen Strom, welcher zu einem von der Temperatur abhängigen Strom addiert wird, der von einer zweiten Schaltung geliefert wird. Die Summe dieser Ströme durchfließt einen Widerstand einer dritten Schaltung, welche über die an dem Widerstand abfallende Spannung die gewünschte Ausgangsspannung liefert. Eine weitere Veröffentlichung US2014/218953 zeigt eine Schaltungsanordnung zum Erzeugen einer Referenzspannung aufweisend zwei Spannungsteiler.

Der Aufwand für die Schaltungsanordnungen nach dem Stand der Technik ist beträchtlich und wird für viele Anwendungen als zu hoch empfunden. Es ist daher eine Aufgabe der Erfindung, eine Schaltungsanordnung zu schaffen, die kostengünstig realisierbar ist. Die Erfindung betrifft eine Schaltungsanordnung zum Erzeugen einer Referenzspannung nach Anspruch 1.

Diese Aufgabe wir mit einer Schaltungsanordnung der eingangs genannten Art gelöst, die erfindungsgemäß aufweist: einen aus zwei ohmschen Widerständen bestehenden ersten

Spannungsteiler, der an einer konstanten Versorgungsspannung liegt, einen aus zwei ohmschen Widerständen bestehenden zweiten Spannungsteiler, der an der Eingangsspannung der Stromversorgung liegt, und einen dritten Spannungsteiler, der aus einem ohmschen Widerstand und einem temperaturabhängigen Widerstand besteht und der an der konstanten Versorgungsspannung liegt, wobei der temperaturabhängige Widerstand thermisch mit der LED-Anordnung gekoppelt ist, eine der Spannung am Mittelanschluss des zweiten Spannungsteilers proportionale Spannung über eine erste Diode dem Mittelanschluss des ersten Spannungsteilers zugeführt ist, eine der Spannung am Mittelanschluss des dritten Spannungsteilers proportionale Spannung über eine zweite Diode weiters dem Mittelanschluss des ersten Spannungsteilers zugeführt ist, und die Spannung am Mittelanschluss des ersten Spannungsteilers als Referenzspannung der Stromversorgung zugeführt ist.

Die Erfindung bietet eine einfache und kostengünstige Möglichkeit, eine temperatur- und eingangsspannungsabhängige Referenzspannung zu erzeugen.

Dabei ist es in Hinblick auf einen besonders einfachen Aufbau von Vorteil, wenn der Mittelanschluss des ersten Spannungsteilers über eine erste Diode mit dem Mittelanschluss des zweiten Spannungsteilers verbunden ist und der Mittelanschluss des ersten Spannungsteilers weiters über eine zweite Diode mit dem Mittelanschluss des dritten Spannungsteilers verbunden ist.

Um eine steilere Rückregelung zu erreichen kann zweckmäßigerweise vorgesehen sein, dass die Spannung am Mittelanschluss des zweiten Spannungsteilers und/oder des dritten Spannungsteilers dem Mittelanschluss des ersten Spannungsteilers über eine Verstärkerstufe zugeführt ist.

In diesem Fall lässt sich eine einfache und ökonomische Lösung erreichen, falls die Verstärkerstufe einen Transistor umfasst, dessen Basis mit dem Mittelanschluss des zweiten Spannungsteilers und/oder mit dem Mittelanschluss des dritten Spannungsteilers verbunden ist, wobei der an einem Kollektorwiderstand liegende Kollektor über die erste und/ oder zweite Diode mit dem Mittelanschluss des ersten Spannungsteilers verbunden ist. Weiters ist es zweckmäßig, wenn die Versorgungsspannung der Schaltungsanordnung auch die Versorgungsspannung der Stromversorgung ist.

Günstig ist es weiters, wenn die Eingangsspannung der Stromversorgung über ein Entstörfilter zugeführt ist.

Mit Vorteil kann auch vorgesehen sein, dass die Stromversorgung eine gesteuerte Stromquelle umfasst, welcher die Referenzspannung zugeführt ist und welche den durch diese gesteuerten Speisestrom liefert.

Die Erfindung samt weiteren Vorteilen ist im Folgenden an Hand beispielsweiser Ausführungen näher erläutert, die in der Zeichnung veranschaulicht sind. In dieser zeigen
Fig. 1 ein Schaltbild einer ersten Ausführungsform der Erfindung,
Fig. 2 ein Schaltbild einer zweiten Ausführungsform der Erfindung,
Fig. 3 ein Diagramm zur Veranschaulichung der Rückregelung der Eingangsspannung bei den beiden beispielsweisen Ausführungsformen und
Fig. 4 ein Diagramm zur Veranschaulichung der Temperaturrückregelung bei den beiden beispielsweisen Ausführungsformen.

Nun auf Fig. 1 Bezug nehmend erkennt man eine Schaltungsanordnung 1, welche im Prinzip drei Spannungsteiler aufweist, nämlich einen aus zwei ohmschen Widerständen R1, R2 bestehenden ersten Spannungsteiler R1/R2, der an einer konstanten Versorgungsspannung Uv, beispielsweise 5 Volt, liegt, einen aus zwei ohmschen Widerständen R3, R4 bestehenden zweiten Spannungsteiler R3/R4, der an einer Eingangsspannung U_{B}, beispielsweise 13 V einer KFZ-Batterie, einer Stromversorgung 2 für eine LED-Anordnung LED liegt und einen dritten Spannungsteiler R5/R6, der aus einem ohmschen Widerstand R5 und einem temperaturabhängigen Widerstand R6, in diesem Beispiel ein NTC, besteht und der an der konstanten Versorgungsspannung Uv liegt.

Die Eingangsspannung U_{B} wird der Stromversorgung 2 zweckmäßigerweise über ein Entstörfilter 3 zugeführt. Die Versorgungsspannung Uv kann gemeinsam sowohl der Schaltungsanordnung 1 als auch der Stromversorgung 2 zugeführt werden, doch sind ebenso getrennte Versorgungsspannungen möglich.

Die Stromversorgung 2 enthält zweckmäßigerweise eine gesteuerte Stromquelle 4, welcher eine Referenzspannung U_{ref} zugeführt ist und welche einen durch diese Referenzspannung U_{ref} gesteuerten Speisestrom Is für die LED-Anordnung LED liefert.

Zur Erzeugung dieser Referenzspannung U_{ref} ist nun die Schaltungsanordnung 1 vorgesehen, welche zur Rückregelung der Eingangsspannung U_{B} und der Temperatur der Last, hier der LED-Anordnung LED, dient und nun näher beschrieben wird.

Wesentlich ist zunächst, dass der temperaturabhängige Widerstand R6 thermisch mit der LED-Anordnung LED gekoppelt ist, was bedeutet, dass er entsprechend nahe zu der LED-Anordnung LED angeordnet ist oder beispielsweise auf einem nicht gezeigten Kühlkörper der LED-Anordnung LED sitzt. Die thermische Kopplung zwischen dem temperaturabhängigen Widerstand R6 und der LED-Anordnung LED ist in der Zeichnung durch einen zweiseitigen Pfeil angedeutet.

Der Mittelanschluss des ersten Spannungsteilers R1/R2 ist über eine erste Diode D1 mit dem Mittelanschluss des zweiten Spannungsteilers R3/R4 verbunden und der Mittelanschluss des ersten Spannungsteilers R1/R2 ist weiters über eine zweite Diode D2 mit dem Mittelanschluss des dritten Spannungsteilers R5/R6 verbunden. Das bedeutet, dass die Spannung am Mittelanschluss des zweiten Spannungsteilers R3/R4 über die erste Diode D1 dem Mittelanschluss des ersten Spannungsteilers R1/R2 zugeführt ist und die Spannung am Mittelanschluss des dritten Spannungsteilers R5/R6 über die zweite Diode D2 dem Mittelanschluss des ersten Spannungsteilers R1/R2 zugeführt ist.

Die Spannung am Mittelanschluss des ersten Spannungsteilers R1/R2 ist als Referenzspannung U_{ref} der Stromversorgung 2 zugeführt.

Was die Funktion der erfindungsgemäßen Schaltungsanordnung betrifft, so liefert der von der Versorgungsspannung Uv gespeiste Spannungsteiler R1/R2 als "Hauptspannungsteiler" im Normalbetrieb an seinem Mittelanschluss die Referenzspannung U_{Ref} für die Stromversorgung 2.

Der dritte Spannungsteiler R5/R6 für die Temperaturrückregelung, dessen Mittelanschluss über die Diode D2 an den Mittelanschluss des Spannungsteilers R1/R2 angeschlossen ist, ist gleichfalls von der Versorgungsspannung Uv gespeist. Falls sich der Widerstand R6, im Beispiel ein NTC-Widerstand, auf Grund einer Erwärmung der von der Stromversorgung 2 gespeisten Last, nämlich der LED-Anordnung LED, erwärmt, sinkt sein Widerstand und dementsprechend auch die Spannung an dem Mittelpunkt des Spannungsteilers R5/R6. Sinkt dieser Spannungswert unter den Wert der Differenz der Spannung am Mittelanschluss des Spannungsteilers R1/R2 minus der Durchlassspannung an der Diode D2 so sinkt die Referenzspannung U_{Ref} an dem Mittelanschluss des Spannungsteilers R1/R2 ebenfalls und es tritt die erwünschte Rückregelung der Referenzspannung U_{Ref} bei Erwärmung der Last ein.

Ein beispielsweiser Verlauf der Referenzspannung in Abhängigkeit der Temperatur ist in Fig. 4 dargestellt, in welcher man erkennt, das ab einer bestimmten Temperatur, hier ca. 50° C, die Referenzspannung bis ca. 80° C zunächst ein wenig ansteigt, ab dieser Temperatur jedoch etwa linear steil abfällt. In der genannten Fig. 4 bezieht sich die ausgezogene Linie auf die Ausführung nach Fig. 1 und die strichlierte Linie auf die weiter unten beschriebene Ausführung nach Fig. 2.

Fig. 4 zeigt auch, dass in die Temperaturrückregelung erst ab einer bestimmten Temperatur eingegriffen wird, die in der Praxis im Bereich von 70° bis 80° C liegen kann. Man kann durch eine entsprechende Dimensionierung der Widerstände R5 und R6 des dritten Spannungsteilers erreichen, dass beispielsweise erst ab 70° C die Diode D2 leitend wird und dadurch aktiv in den ersten Spannungsteiler R1/R2 eingegriffen wird.

Nach dem soeben beschriebenen Prinzip funktioniert auch die Eingangsspannungsrückregelung. Der Mittelanschluss des zweiten, von der Eingangsspannung U_{B} gespeisten Spannungsteilers R3/R4 ist über die erste Diode D1 mit dem Mittelanschluss des ersten Spannungsteilers R1/R2, des "Hauptspannungsteilers", verbunden. Sinkt der Spannungswert an dem Mittelanschluss des zweiten Spannungsteilers R3/R4 unter den Wert der Differenz der Spannung am Mittelanschluss des Spannungsteilers R1/R2 minus der Durchlassspannung an der Diode D1 so sinkt die Referenzspannung U_{Ref} an dem Mittelanschluss des Spannungsteilers R1/R2 ebenfalls und es tritt die erwünschte Rückregelung mit sinkender Eingangsspannung U_{B} ein.

Ein beispielsweiser Verlauf der Referenzspannung U_{Ref} in Abhängigkeit von der Eingangsspannung U_{B} ist in Fig. 3 dargestellt, in welcher man erkennt, dass ab einer bestimmten Eingangsspannung U_{B}, im vorliegenden Fall ca. 8 Volt, die Referenzspannung konstant bleibt, im gezeigten Beispiel bei 1,2 Volt. Sinkt die Eingangsspannung U_{B} unter den genannten Wert, so sinkt die Referenzspannung etwa linear bis zu einem zweiten Wert der Eingangsspannung U_{B}, im Beispiel ca. 5 Volt, um dann bei weiterem Absinken der Eingangsspannung U_{B} auf diesem Wert zu bleiben. Auch bei Fig. 3 bezieht sich die ausgezogene Linie auf die Ausführung nach Fig. 1 und die strichlierte Linie auf die weiter unten beschriebene Ausführung nach Fig. 2.

Ebenso wie im Fall der Temperaturrückregelung gilt für die Spannungsrückregelung, dass man je nach Bedarf den zweiten Spannungsteiler R3/R4 so dimensionieren wird, dass erst bei einem Absinken der Eingangsspannung unter einen bestimmten kritischen Wert, im Beispiel der Fig. 3 ca. 8 Volt, ein Absenken der Referenzspannung erfolgt, d.h. die Diode D1 leitend wird und aktiv in den ersten Spannungsteiler R1/R2 eingegriffen wird.

An Hand der in Fig. 2 gezeigten Ausführungsform kann man erkennen, dass die Kopplung der Mittelpunktspannungen des zweiten und dritten Spannungsteilers R3/R4 und R5/R6 an den Mittelanschluss des ersten Spannungsteilers R1/R2 auch über eine Verstärkerstufe erfolgen kann, um die Steilheit der Regelung zu erhöhen. Ganz allgemein gesprochen kann eine der Spannung am Mittelanschluss des zweiten Spannungsteilers R3/R4 proportionale Spannung über die erste Diode D1 dem Mittelanschluss des ersten Spannungsteilers R1/R2 und eine der Spannung am Mittelanschluss des dritten Spannungsteilers R5/R6 proportionale Spannung über eine zweite Diode D2 dem Mittelanschluss des ersten Spannungsteilers R1/R2 zugeführt werden.

In Fig. 2 sind die erwähnten Verstärkerstufen Transistorverstärker, wobei darauf hingewiesen werden soll, dass eine Verstärkerstufe nicht notwendigerweise sowohl dem zweiten als auch dem dritten Spannungsteiler zugeordnet sein muss, sondern eine Verstärkerstufe auch nur zwischen dem ersten Spannungsteiler und dem zweiten oder dritten Spannungsteiler vorgesehen sein kann.

Gemäß Fig. 2 umfassen die Verstärkerstufen je einen Transistor T1, T2, wobei die Basis des Transistors T1 mit dem Mittelanschluss des zweiten Spannungsteilers R3/R4 verbunden ist und die Basis des zweiten Transistors mit dem Mittelanschluss des dritten Spannungsteilers R5/R6 verbunden ist. Dabei ist der an einem Kollektorwiderstand R8 liegende Kollektor des ersten Transistors T1 über die erste Diode D1 mit dem Mittelanschluss des ersten Spannungsteilers R1/R2 verbunden. In analoger Weise ist der an einem Kollektorwiderstand R10 liegende Kollektor des zweiten Transistors T2 über die zweite Diode D2 mit dem Mittelanschluss des ersten Spannungsteilers R1/R2 verbunden.

Im gezeigte Beispiel sind die Transistoren T1 und T2 vom npn-Typ, wobei der zweite Spannungsteiler R3/R4 den Basisspannungsteiler des ersten Transistors und der dritte Spannungsteiler R5/R6 den Basisspannungsteiler des zweiten Transistors T2 darstellt. Die Basis des zweiten Transistor T2 liegt hier über einen Widerstand R11 an dem Mittelanschluss des dritten Spannungsteilers R5/R6.

Wieder auf die Fig. 3 und 4 zurückkommend sind dort die Abhängigkeiten der Referenzspannung U_{Ref} von der Eingangsspannung (Fig. 3) und der Temperatur (Fig.4) der LED-Anordnung strichliert dargestellt. In Fig. 3 ist gezeigt, dass die Referenzspannung U_{Ref} bei der Schaltung nach Fig. 2 mit sinkender Eingangsspannung noch weiter abfällt als bei der Schaltung nach Fig. 1, nämlich auf einen Wert von ca. 650 mV, und in Fig. 4 erkennt man, dass die Referenzspannung U_{Ref} bei der Schaltung nach Fig. 2 in Abhängigkeit von steigender Temperatur steiler abfällt als bei der Schaltung nach Fig. 1.

Es ist erwähnenswert, dass der Temperaturfühlerwiderstand R6 auch eine positive Temperaturabhängigkeit besitzen kann, somit als PCT-Widerstand ausgebildet sein kann. In diesem Fall müssen bei der gezeigten Schaltung R5 und R6 vertauscht werden.

Ganz allgemein ist zu sagen, dass dem Fachmann noch andere Möglichkeiten zur Verfügung stehen, um die erfindungsgemäße Schaltung zu realisieren, wobei in der Anordnung nach Fig. 2 beispielsweise andere Transistortypen zum Einsatz kommen können oder bei Bedarf auch andere Verstärkerstufen, wie z.B. integrierte Schaltungen.

## Patentansprüche

1. Schaltungsanordnung (1) zum Erzeugen einer Referenzspannung (U_{ref}) für die Stromversorgung (2) einer LED-Anordnung (LED), wobei die Stromversorgung ausgehend von einer Eingangsspannung (U_{B}) einen Speisestrom (I_{S}) für die LED-Anordnung liefert, welcher durch die Höhe der Referenzspannung bestimmt wird, wobei die Schaltungsanordnung aufweist:
einen aus zwei ohmschen Widerständen (R1, R2) bestehenden ersten Spannungsteiler (R1/R2), der an einer konstanten Versorgungsspannung (Uv) liegt, und
einen aus zwei ohmschen Widerständen (R3, R4) bestehenden zweiten Spannungsteiler (R3/R4), der an der Eingangsspannung (U_{B}) der Stromversorgung (2) liegt,
**dadurch gekennzeichnet, dass** die Schaltungsanordnung weiterhin aufweist:
einen dritten Spannungsteiler (R5/R6), der aus einem ohmschen Widerstand (R5) und einem temperaturabhängigen Widerstand (R6) besteht und der an der konstanten Versorgungsspannung liegt, und
eine erste Diode (D1) und eine zweite Diode (D2),
wobei der temperaturabhängige Widerstand thermisch mit der LED-Anordnung gekoppelt ist,
eine der Spannung am Mittelanschluss des zweiten Spannungsteilers (R3/R4) proportionale Spannung über die erste Diode (D1) dem Mittelanschluss des ersten Spannungsteilers (R1/R2) zugeführt ist,
eine der Spannung am Mittelanschluss des dritten Spannungsteilers (R5/R6) proportionale Spannung über die zweite Diode (D2) weiters dem Mittelanschluss des ersten Spannungsteilers (R1/R2) zugeführt ist,
und die Spannung am Mittelanschluss des ersten Spannungsteilers (R1/R2) als Referenzspannung (U_{ref}) der Stromversorgung (2) zugeführt ist.

2. Schaltungsanordnung (1) nach Anspruch 1, **dadurch gekennzeichnet, dass** der Mittelanschluss des ersten Spannungsteilers über die erste Diode (D1) mit dem Mittelanschluss des zweiten Spannungsteilers (R3/R4) verbunden ist und der Mittelanschluss des ersten Spannungsteilers (R1/R2) weiters über die zweite Diode (D2) mit dem Mittelanschluss des dritten Spannungsteilers (R5/R6) verbunden ist.

3. Schaltungsanordnung (1) nach Anspruch 1, **dadurch gekennzeichnet, dass** die Spannung am Mittelanschluss des zweiten Spannungsteilers (R3/R4) und/oder des dritten Spannungsteilers (R5/R6) dem Mittelanschluss des ersten Spannungsteilers (R1/R2) über eine Verstärkerstufe (T1, R7, R8; T2, R9, R10) zugeführt ist.

4. Schaltungsanordnung (1) nach Anspruch 3, **dadurch gekennzeichnet, dass** die Verstärkerstufe einen Transistor (T1, T2) umfasst, dessen Basis mit dem Mittelanschluss des zweiten Spannungsteilers (R3/R4) und/oder mit dem Mittelanschluss des dritten Spannungsteilers (R5/R6) verbunden ist, wobei der an einem Kollektorwiderstand (R8, R10) liegende Kollektor über die erste und/ oder zweite Diode (D1, D2) mit dem Mittelanschluss des ersten Spannungsteilers (R1/R2) verbunden ist.

5. Schaltungsanordnung (1) nach einem der Ansprüche 1 bis 4, **dadurch gekennzeichnet, dass** die Versorgungsspannung (Uv) der Schaltungsanordnung (1) auch die Versorgungsspannung der Stromversorgung (2) ist.

6. Schaltungsanordnung (1) nach einem der Ansprüche 1 bis 5, **dadurch gekennzeichnet, dass** die Eingangsspannung (UB) der Stromversorgung (2) über ein Entstörfilter (3) zugeführt ist.

7. Schaltungsanordnung (1) nach einem der Ansprüche 1 bis 6, **dadurch gekennzeichnet, dass** die Stromversorgung (2) eine gesteuerte Stromquelle (4) umfasst, welcher die Referenzspannung (U_{ref}) zugeführt ist und welche den durch diese gesteuerten Speisestrom (I_{S}) liefert.

## Claims

1. Circuit arrangement (1) for the generation of a reference voltage (U_{ref}) for the power supply (2) of an LED arrangement (LED), wherein
the power supply, from an input voltage (U_{B}), delivers a supply current (I_{S}) for the LED arrangement, which is determined by the level of the reference voltage,
wherein
the circuit arrangement has:
a first voltage divider (R1/R2), consisting of two ohmic resistors (R1, R2), which is connected to a constant supply voltage (U_{V}), and
a second voltage divider (R3/R4), consisting of two ohmic resistors (R3, R4), which is connected to the input voltage (U_{B}) of the power supply (2),
**characterised in that**,
the circuit arrangement also has:
a third voltage divider (R5/R6), which consists of an ohmic resistor (R5) and a temperature-dependent resistor (R6), and which is connected to the constant supply voltage, and a first diode (D1) and a second diode (D2), wherein
the temperature dependent resistor is thermally coupled to the LED arrangement,
a voltage proportional to the voltage at the centre terminal of the second voltage divider (R3/R4) is supplied via the first diode (D1) to the centre terminal of the first voltage divider (R1/R2),
a voltage proportional to the voltage at the centre terminal of the third voltage divider (R5/R6) is further supplied via the second diode (D2) to the centre terminal of the first voltage divider (R1/R2),
and the voltage at the centre terminal of the first voltage divider (R1/R2) is supplied to the power supply (2) as a reference voltage (U_{ref}).

2. Circuit arrangement (1) according to Claim 1,
**characterised in that**,
the centre terminal of the first voltage divider is connected via the first diode (D1) to the centre terminal of the second voltage divider (R3/R4), and the centre terminal of the first voltage divider (R1/R2) is further connected via the second diode (D2) to the centre terminal of the third voltage divider (R5/R6).

3. Circuit arrangement (1) according to Claim 1,
**characterised in that**,
the voltage at the centre terminal of the second voltage divider (R3/R4) and/or the third voltage divider (R5/R6) is supplied to the centre terminal of the first voltage divider (R1/R2) via an amplifier stage (T1, R7, R8; T2, R9, R10).

4. Circuit arrangement (1) according to Claim 3,
**characterised in that**,
the amplifier stage comprises a transistor (T1, T2), whose base is connected to the centre terminal of the second voltage divider (R3/R4), and/or to the centre terminal of the third voltage divider (R5/R6), wherein the collector connected to a collector resistor (R8, R10) is connected via the first and/or second diode (D1, D2) to the centre terminal of the first voltage divider (R1/R2).

5. Circuit arrangement (1) according to one of the Claims 1 to 4,
**characterised in that**,
the supply voltage (U_{V}) of the circuit arrangement (1) is also the supply voltage of the power supply (2)

6. Circuit arrangement (1) according to one of the Claims 1 to 5,
**characterised in that**,
the input voltage (U_{B}) is supplied to the power supply (2) via a noise filter (3).

7. Circuit arrangement (1) according to one of the Claims 1 to 6,
**characterised in that**,
the power supply (2) comprises a controlled current source (4), to which the reference voltage (U_{ref}) is supplied, and which supplies the supply current (I_{S}) controlled by the latter.

## Revendications

1. Circuit (1) pour la génération d'une tension de référence (U_{ref}) pour l'alimentation électrique (2) d'un dispositif à DEL (LED), dans lequel l'alimentation électrique, en partant d'une tension d'entrée (U_{B}), délivre un courant d'alimentation (I_{S}) pour le dispositif à DEL, lequel est déterminé par le niveau de la tension de référence,
dans lequel le circuit présente :
un premier diviseur de tension (R1/R2) se composant de deux résistances ohmiques (R1, R2), lequel se situe au niveau d'une tension d'alimentation constante (U_{V}), et un deuxième diviseur de tension (R3/R4) se composant de deux résistances ohmiques (R3, R4), lequel se situe au niveau de la tension d'entrée (U_{B}) de l'alimentation électrique (2),
**caractérisé en ce que** le circuit présente en outre :
un troisième diviseur de tension (R5/R6) qui se compose d'une résistance ohmique (R5) et d'une résistance dépendante de la température (R6) et qui se situe au niveau de la tension d'alimentation constante, et
une première diode (D1) et une deuxième diode (D2), dans lequel la résistance dépendante de la température est couplée thermiquement au dispositif à DEL,
une tension proportionnelle à la tension à la borne centrale du deuxième diviseur de tension (R3/R4) est amenée via une première diode (D1) à la borne centrale du premier diviseur de tension (R1/R2),
une tension proportionnelle à la tension à la borne centrale du troisième diviseur de tension (R5/R6) est en outre amenée via la deuxième diode (D2) à la borne centrale du premier diviseur de tension (R1/R2),
et la tension à la borne centrale du premier diviseur de tension (R1/R2) est amenée en tant que tension de référence (U_{ref}) à l'alimentation électrique (2).

2. Circuit (1) selon la revendication 1, **caractérisé en ce que** la borne centrale du premier diviseur de tension est raccordée via la première diode (D1) à la borne centrale du deuxième diviseur de tension (R3/R4) et la borne centrale du premier diviseur de tension (R1/R2) est en outre raccordée via la deuxième diode (D2) à la borne centrale du troisième diviseur de tension (R5/R6).

3. Circuit (1) selon la revendication 1, **caractérisé en ce que** la tension à la borne centrale du deuxième diviseur de tension (R3/R4) et/ou du troisième diviseur de tension (R5/R6) est amenée à la borne centrale du premier diviseur de tension (R1/R2) via un étage d'amplification (T1, R7, R8 ; T2, R9, R10).

4. Circuit (1) selon la revendication 3, **caractérisé en ce que** l'étage d'amplification comprend un transistor (T1, T2) dont la base est raccordée à la borne centrale du deuxième diviseur de tension (R3/R4) et/ou à la borne centrale du troisième diviseur de tension (R5/R6), dans lequel le collecteur situé au niveau d'une résistance de collecteur (R8, R10) est raccordé via la première et/ou la deuxième diode (D1, D2) à la borne centrale du premier diviseur de tension (R1/R2).

5. Circuit (1) selon l'une des revendications 1 à 4, **caractérisé en ce que** la tension d'alimentation (U_{V}) du circuit (1) est également la tension d'alimentation de l'alimentation électrique (2).

6. Circuit (1) selon l'une des revendications 1 à 5, **caractérisé en ce que** la tension d'entrée (U_{B}) de l'alimentation électrique (2) est amenée via un filtre antiparasite (3).

7. Circuit (1) selon l'une des revendications 1 à 6, **caractérisé en ce que** l'alimentation électrique (2) comprend une source de courant commandée (4) à laquelle la tension de référence (U_{ref}) est amenée et qui délivre le courant d'alimentation (I_{S}) commandé par celle-ci.
